# EUROPÄISCHE PATENTSCHRIFT

(11) **EP 0 035 044 B1**
(45) Veröffentlichungstag und Bekanntmachung des Hinweises auf die Patenterteilung: **06.04.1983**
(21) Anmeldenummer: 80101011.7
(22) Anmeldetag: 29.02.1980
(51) Int. Cl.: A47K 3/22

(54) **Abtrennung für in Gebäudeecken eingebaute Dusch- oder Badewannen**
Screen for showers or baths built into corners
Cloison pour douches ou baignoires distinées à être installées dans un coin

(43) Veröffentlichungstag der Anmeldung: 09.09.1981
(73) Patentinhaber: Lampka, Bruno, D-87437 Kempten (DE)
(72) Erfinder: Lampka, Bruno, D-87437 Kempten (DE)
(74) Vertreter: Hübner, Hans-Joachim, Dipl.-Ing.

## Beschreibung

Die Erfindung betrifft eine Abtrennung für in Gebäudeecken eingebaute Dusch- oder Badewannen mittels zweier rechtwinklig zueinander ausziehbarer, biegsamer oder faltbarer Wände.

Nach dem DE-U-7306736 (& FR-A-2218865) besteht eine solche Abtrennung aus zwei Vorhängen, die an rechtwinklig zueinanderlaufenden Deckenschienen aufgehängt sind und an deren Vorderrändern jeweils miteinander im Schliesszustand zusammenwirkende Magnetleisten befestigt sind. Bei Nichtgebrauch hängen die beiden Vorhänge an den Gebäudewänden und sind somit immer sichtbar.

Aus der DE-C-2291 50 ist zwar auch eine ausziehbare Wand bekannt, die im eingezogenen Zustand unsichtbar ist, weil sie auf eine Aufwickelrolle aufgewickelt werden kann, die in einem hohlen Pfosten gelagert ist, jedoch kann mit dieser Abtrennung keine Eckdusche, bzw. Eckbadewanne abgetrennt werden.

Einen ähnlichen Stand der Technik zeigt die NL-A-6413 924 nämlich ein Hohlprofil zur Befestigung an einer Gebäudewand der Dusche, mit einer im Pfosten drehbar gelagerten Wickelwalze, auf der eine biegsame Wand aufgewickelt ist. Der Pfosten kann direkt an die Gebäudewand angeschraubt oder mittels einer Wickelschiene an ihr befestigt werden. Entsprechend sind zwei Längsschlitze vorgesehen, durch die die biegsame Wand wahlweise hindurchgeführt werden kann. Aufgabe der Erfindung ist es, eine Abtrennung mit zwei rechtwinklig zueinander ausziehbaren Wänden für Eckduschen oder Eckbadewannen zu schaffen, die einfach zu montieren ist, ein besseres Aussehen insbesondere bei Nichtgebrauch hat und keinerlei Wandschlitze, Dekkenschienen und dergl. erfordert.

Die Erfindung ist gekennzeichnet durch einen auf der der Gebäudeecke diagonal gegenüberliegenden Wannenecke aufsetzbaren hohlen Eckpfosten, aus welchem die zwei Wände herausgezogen werden können.

Ausgestaltungen der Erfindung bestehen darin, dass der Hohlpfosten, der als schlanke Strebe ausgebildet ist, zwei Wickelrollen enthält, die nach Art von Springrollos mit einer eingebauten Rückholfeder versehen sind, oder alternativ motorisch antreibbar sind und auf denen die insbesondere aus Folienmaterial bestehenden Wände aufgewickelt sind. Die Wände können dann einzeln herausgezogen werden und mit ihren vertikalen Vorderrändern, an denen sich Leisten befinden, an entsprechenden Gebäudeleisten vorzugsweise magnetisch verbunden werden. Bei Nichtgebrauch verschwinden die Wände im Hohlpfosten. Die erfindungsgemässe Abtrennung benötigt keinerlei Deckenschienen und der Einbau ist dank einer Höheneinstelleinrichtung in verschieden hohen Räumen ohne Zuhilfenahme von Fachkräften leicht möglich.

Anhand der Zeichnung, die zwei Ausführungsbeispiele darstellt, sei die Erfindung näher beschrieben.

Es zeigt:
Figur 1 eine perspektivische Ansicht der neuen Abtrennung, bei welcher eine Trennwand ausgezogen ist,
Figur 2 eine horizontale Schnittansicht durch die Abtrennung gemäss der Linie 2-2 der Figur 1, und
Figur 3 eine Seitenansicht einer abgewandelten Ausführungsform der Abtrennung, und zwar kurz vor der Schliessstellung einer Wand.

Figur 1 zeigt einen hohlen Eckpfosten 10, der aus einem Profilkörper besteht, welcher zwei rechtwinklig zueinanderliegende Seitenwände 12, 14, zwei daran wiederum jeweils rechtwinklig anschliessende kürzere Stirnwände 16,18 und eine Diagonalwand 20 aufweist. Der Profilkörper hat einen über seine ganze Höhe gleichbleibenden Querschnitt und ist unten mit einem mindestens teilweise geschlossenen Boden 24 und oben mit einer Deckwand 26 versehen. Am Boden 24 und der Deckwand 26 sind zwei parallele, vertikale Aufwickelrollen 28, 28 drehbar gelagert. Auf jeder der beiden Aufwickelrollen ist eine biegsame Wand 30 aus Kunststoffolie oder einem beschichteten Gewebe aufgewickelt. In den beiden Stirnwänden 16, 18 befinden sich vertikale Schlitze 22, 23, durch welche die biegsamen Wände 30, 30 aus dem hohlen Eckpfosten 10 austreten. Die vorderen Vertikalränder der biegsamen Wände 30, 30 tragen Leisten 32, die bei eingerollten Wänden die Schlitze 22, 23 abdekken.

Der hohle Eckpfosten 10 lässt sich sehr leicht montieren. An der der Gebäudeecke diagonal gegenüberliegenden Wannenecke wird ein Fuss 36 aufgeklebt, der aus einem Profilrohr besteht, dessen Innenquerschnitt dem Aussenquerschnitt des hohlen Eckpfostens 10 entspricht. Der hohle Eckpfosten 10 kann also in diesen Fuss 36 eingesetzt werden. Am oberen Ende ist auf den hohlen Eckpfosten 10 und zwar auf der Deckwand 26 ein Rohr aufgesetzt, in welchem eine Schraubspindel 54 soweit herausgeschraubt werden kann, bis die an ihrem oberen Ende vorgesehene Befestigungsplatte 56 die Gebäudedecke berührt. Oberhalb der Befestigungsplatte 56 kann ein zur Spindel 54 konzentrischer Dorn vorgesehen sein, der sich in die Decke eindrückt, um den Pfosten 10 sicher zu halten. Zusätzlich kann die Befestigungsplatte mittels Schrauben an der Gebäudedecke befestigt werden, wozu die Befestigungsplatte 56 vier Befestigungslöcher aufweist. In der Bewegungsebene der biegsamen Wände 30 sind an den Gebäudewänden Stahlleisten 58 angeklebt oder angeschraubt. Die vertikalen Leisten 32 der biegsamen Wände 30 bestehen aus magnetischem Material oder haben Magneteinsätze, die mit den Stahlleisten 58 zusammenwirken, um die biegsamen Wände 30 in der Schliessstellung zu halten. Die beiden Aufwickelrollen 28 haben eingebaute Federn, wie sie bei Springrollos bekannt sind, sodass die Wände 30 im ausgezogenen Zustand straff gehalten, also gespannt sind. Löst man die Magnetverbindung zwischen den Leisten 32, 58, so ziehen sich die biegsamen Wände 30 aufgrund der in die Aufwickelrollen 28 eingebauten Federn selbsttätig in den Hohlpfosten hinein und sind damit unsichtbar.

Der Eckpfosten 10 hat an seinen äusseren Seitenflächen 12 und/oder 14 Kleiderhaken 38. An der inneren Diagonalfläche 20 ist eine Seifenschale 40 vorgesehen und oberhalb dieser, an einem diagonal in Richtung der gegenüberliegenden Gebäudeecke weisenden Haltearm 60, ist eine stationäre Bürste 62 befestigt, an welcher sich der Benützer seinen Rücken bürsten kann.

Bei der Ausführung gemäss Figur 3 ist der hohle Eckpfosten 110 etwas verändert und zwar nach oben über die Oberkante der biegsamen Wand 30 hinaus verlängert. In diesem Verlängerungsabschnitt ist ein Elektromotor 45 montiert, der über ein Getriebe 44 mit beiden Antriebsrollen 128 gekuppelt ist, von denen in der Darstellung gemäss Figur 3 nur eine Rolle zu sehen ist. An zwei vertikalen Streben 50, von denen eine aus einer oberen Zwischenwand nach unten ragt und eine andere vom Boden des Pfostens nach oben steht, ist jeweils ein Gelenkarmpaar48 gelenkig verbunden, dessen beide Arme durch ein Gelenk 52 verbunden sind, welches eine Spreizfeder aufweist. Die freien Enden der beiden Gelenkarmpaare 48, 48 sind mit der Vertikalleiste 132 verbunden, an welcher der vordere Vertikal rand der biegsamen Wand 30 befestigt ist. Der hohle Eckpfosten 110 wird in der gleichen Weise wie der Pfosten 10 auf der der Gebäudeecke gegenüberliegenden Ecke einer Duschwanne 34 aufgesetzt und mittels der hier nicht dargestellten Höheneinstelleinrichtung an der Decke befestigt.

Nachdem man die Duschwanne 34 betreten hat, betätigt man einen Tastschalter 46, der den Motor 45 anlaufen lässt und ein Abwickeln der biegsamen Wand 30 von der jeweiligen Rolle 128 aufgrund der in den Gelenken 52 eingebauten Federn gestattet. Figur 3 veranschaulicht eine Stellung der biegsamen Wand 30 kurz vor der Schliessstellung. Bei weiterlaufendem Motor 45 gelangt die Leiste 132 mit der Leiste 158 an der Gebäudewand in Kontakt und wird aufgrund der Magnetkraft dort gehalten. Gleichzeitig wird über einen nicht dargestellten Mikroschalter der Motor 45 angehalten. Eine erneute Betätigung des Tastschalters 46 bewirkt, dass der Motor 45 mit umgekehrter Drehrichtung anläuft und die Wand 30 einrollt, wobei diese aufgrund der Spreizfedern, die in die Gelenke 52 eingebaut sind, gespannt bleibt. Auch hier wird der Motor 45 angehalten, durch einen eingebauten Mikroschalter, wenn die Leiste 132 die Hohlpfostenöffnung geschlossen hat.

Bei der Ausführung gemäss Figur 3 braucht die Wand nicht von Hand geführt zu werden.

Das Gelenkarmpaar 48 kann selbstverständlich auch bei der Ausführung gemäss Figuren 1 und 2 verwendet werden, also ohne elektromotorischen Antrieb. In diesem Fall würde auch hier die Notwendigkeit entfallen, die biegsame Wand 30 von Hand zu führen. Anstelle eines einzigen Motors 45 und eines Verteilgetriebes 44 kann jede der beiden Rollen 128 einen eigenen Motor aufweisen, was sich insbesondere empfiehlt, wenn die beiden Wände unterschiedlich lang sind.

Schliesslich liegt es auch im Rahmen der Erfindung, nur eine einzige Aufwickelrolle 28 bzw. 128 zu verwenden und auf dieser Rolle beide biegsamen Wände 30 aufeinander zu wickeln. Dies würde jedoch bedeuten, dass man beide Wände gleichzeitig betätigt.

## Patentansprüche

1. Abtrennung für in Gebäudeecken eingebaute Dusch- oder Badewannen (34) mittels zweier rechtwinklig zueinander ausziehbarer, biegsamer oder faltbarer Wände (30, 30), gekennzeichnet durch einen auf der, der Gebäudeecke diagonal gegenüberliegenden Wannenecke aufsetzbaren hohlen Eckpfosten (10; 110), aus welchem die zwei Wände (30, 30) herausgezogen werden können.

2. Abtrennung nach Anspruch 1, dadurch gekennzeichnet, dass der hohle Eckpfosten (10; 110) zwei Vertikalschlitze (22, 23) für jeweils eine der Wände (30, 30) aufweist.

3. Abtrennung nach Anspruch 1 oder 2, dadurch gekennzeichnet, dass die beiden Wände (30, 30) unabhängig voneinander betätigbar sind und jeweils auf einer eigenen Aufwickelrolle (28; 128) aufgewickelt sind.

4. Abtrennung nach Anspruch 3, dadurch gekennzeichnet, dass jede der beiden Aufwickelrollen (28; 128) eine eingebaute Rückholfeder aufweist.

5. Abtrennung nach einem der Ansprüche 1 bis 4, dadurch gekennzeichnet, dass jede der beiden Wände (30, 30) eine stirnseitige Abschlussleiste (32; 132) aufweist, die bei eingezogener Wand den Vertikalschlitz (22; 23) des hohlen Eckpfostens (10; 110) abdeckt und bei ausgezogener Wand mit einer Leiste (58; 158) verbunden ist, wobei mindestens eine der Leisten magnetisch ausgebildet ist.

6. Abtrennung nach einem der Ansprüche 1 bis 5, dadurch gekennzeichnet, dass im hohlen Eckpfosten (110) für jede Wand (30, 30) jeweils Gelenkarmpaare (48; 48) schwenkbar gelagert sind, deren Enden eine vertikale Abschlussleiste (132) gelenkig abstützen, an welcher die Wand befestigt ist.

7. Abtrennung nach Anspruch 6, dadurch gekennzeichnet, dass die Arme jedes Gelenkarmpaares (48) mittels einer Spreizfeder vorgespannt sind.

8. Abtrennung nach Anspruch 7, dadurch gekennzeichnet, dass jede der beiden Aufwickelrollen (128, 128) mit einem elektrischen Antriebsmotor (45) gekuppelt ist.

9. Abtrennung nach einem der Ansprüche 1 bis 8, dadurch gekennzeichnet, dass der hohle Eckpfosten (10; 110) eine obere und/oder eine untere Einstelleinrichtung (54, 56) zur Anpassung an die jeweilige Raumhöhe aufweist.

10. Abtrennung nach einem der Ansprüche 1 bis 9, dadurch gekennzeichnet, dass an dem hohlen Eckpfosten (10) mindestens eine nach innen weisende, stationäre Bürste (62) angeordnet ist, die sich etwa in einer, den Winkel zwischen den beiden rechtwinklig zueinanderliegenden Wänden (30, 30) halbierenden Vertikalebene erstreckt und dass unterhalb der Bürste in dieser Ebene eine Seifenschale (40) vorgesehen ist.

## Revendications

1. Fermeture pour bas de douches ou baignoires (34) au moyen de deux cloisons extensibles, souples ou pliantes, perpendiculaires entre elles caractérisée par un poteau d'angle creux (10, 110) pouvant être posé sur le coin du bac diagonalement opposé au coin du bâtiment, duquel poteau (10) les deux cloisons (30, 30') peuvent être retirées.

2. Fermeture suivant la revendication 1, caractérisée en ce que le poteau d'angle creux (10,110) présente deux fentes (23, 23) correspondant chacune à l'une des cloisons (30,30).

3. Fermeture suivant les revendications 1 ou 2 caractérisée en ce que les deux cloisons (30, 30) peuvent être manoeuvrées indépendamment l'une de l'autre et sont enroulées chacune, sur un cylindre d'enroulement (28, 128) qui lui est propre.

4. Fermeture suivant la revendication 3, caractérisée en ce que chacun des cylindres d'enroulement (28, 128) comporte un ressort de rappel incorporé.

5. Fermeture suivant l'une des revendications 1 à 4, caractérisée en ce que chacune des deux cloisons (30,30) comporte une latte terminale (32, 132) placée de front qui, lorsque la cloison est rentrée, recouvre la fente verticale (22,23) du poteau d'angle creux (10, 110) et lorsque la cloison est étirée, est assemblée à une latte (58, 158) l'une au moins des deux lattes étant magnétiques.

6. Fermeture suivant l'une des revendications 1 à 5, caractérisée en ce que dans le poteau d'angle creux (110), pour chaque cloison (30, 30) sont montées, de façon à pouvoir pivoter, des paires de bras (48, 48) dont les extrémités s'appuient de façon articulée sur une latte terminale (132) sur laquelle la cloison est fixée.

7. Fermeture suivant la revendication 6, caractérisée en ce que les bras de chaque paire articulée (48) sont soumis à une tension initiale au moyen d'un ressort d'écartement.

8. Fermeture suivant la revendication 7, caractérisée en ce que chacun des deux cylindres d'enroulement (128, 128) est couplé avec un moteur d'entrainement (45) électrique.

9. Fermeture suivant l'une des revendications 1 à 8, caractérisée en ce que le poteau d'angle creux (10, 110) présente dans le haut et/ou dans le bas un dispositif de réglage (54, 56) pour s'adapter à la hauteur de chaque pièce.

10. Fermeture suivant l'une des revendications 1 à 9, caractérisée en ce que sur le poteau d'angle creux (10) est disposée au moins une brosse (62) fixe, dirigée vers l'intérieur, qui s'étend à peu près dans un plan vertical formant la bissectrice de l'angle compris entre les deux cloisons (30, 30) perpendiculaires entre elles, et qu'en dessous de la brosse il est prévu, dans ce plan un porte savon (40).

## Claims

1. A partition for shower or bath tubs (34) installed in building corners by means of a pair of flexible or foldable walls (30,30), which are extensible rectangularly with respect to one another characterized by a hollow corner post (10; 110) mountable on that tub corner arranged diagonally opposite with respect to the building corner, said pair of walls (30, 30) can be drawn out of said hollow corner post (10; 110).

2. A partition as claimed in claim 1, characterized in that the hollow corner post (10; 110) is provided with a pair of vertical slits (22, 23) for each one of the walls (30,30).

3. A partition as claimed in claim 1 or 2, characterized in that said pair of walls (30, 30) are operable independently on each other and are wound on own winding drums (28; 128) respectively.

4. A partition as claimed in claim 3, characterized in that each of said pair of winding drums (28; 128) is provided with a built-in return spring.

5. A partition as claimed in one of the claims 1 to 4, characterized in that each of said pair of walls (30, 30) is provided with a front side end bar (32; 132) which covers the vertical slit (22; 23) of the hollow corner post (10; 110) when the wall is in draw-in position and which is connected with a bar (58; 158) when the wall is in drawn-out position whereby at least one of the bars is magnetically designed.

6. A partition as claimed in one of the claims 1 to 5, characterized in that in the hollow corner post (110) for each wall (30,30) pairs (48; 48) of pivoting levers are hinged the ends thereof pivotably supporting a vertical end bar (132) at which the wall is fastened.

7. A partition as claimed in claim 6, characterized in that the levers of each pair (48) of pivoting levers are pre-loaded by means of a spreading spring.

8. A partition as claimed in claim 7, characterized in that each of said pair of winding drums (128,128) is coupled with an electrical driving motor (45).

9. A partition as claimed in one of the claims 1 to 8, characterized in that the hollow corner post (10; 110) is provided with an upper and/or lower adjusting device (54, 56) for adaption to the respective room height.

10. A partition as claimed in one of the claims 1 to 9, characterized in that at least one inwardly projecting stationary brush (62) is arranged at the hollow corner post (10), the brush extending substantially in a vertical plane bisecting the angle between said pair of walls (30, 30) arranged rectangularly one to another and that below said brush a soap tray (40) is provided in said plaine.
